# EUROPÄISCHE PATENTSCHRIFT

(11) **EP 1 001 127 B1**
(45) Veröffentlichungstag und Bekanntmachung des Hinweises auf die Patenterteilung: **28.07.2004**
(21) Anmeldenummer: 99122345.4
(22) Anmeldetag: 10.11.1999
(51) Int. Cl.: E06B 1/70

(54) **Türschwelle**
Door sill
Seuil de porte

(30) Priorität: 14.11.1998 DE 29820383 U
(43) Veröffentlichungstag der Anmeldung: 17.05.2000
(73) Patentinhaber: Niemann, Hans Dieter, 50169 Kerpen-Horrem (DE)
(72) Erfinder: Ahrens, Maik, 26871 Papenburg / Herbrunn (DE)
(74) Vertreter: Draudt, Axel Hermann Christian, Dipl.-Ing.

(56) Entgegenhaltungen:
- EP-A- 0 851 087
- DE-U- 29 505 829
- DE-U- 29 612 478
- GB-A- 2 087 462
- US-A- 4 156 325

## Beschreibung

Die Erfindung bezieht sich auf eine Türschwelle, mit den Merkmalen des Oberbegriffs des Anspruchs 1.

Aus der GB-A-2 087 452 ist eine Türschwelle mit den Merkmalen des Oberbegriffs des Anspruchs 1 bekannt, mit der Ausnahme, daß die für die Konstruktion der Türschwelle eingesetzten Profile keine Hohlprofile sind. Das Dämmprofil hat eine horizontale Leiste vertikalen Querschnitts und greift in eine horizontale U-förmige Leiste des Metallprofils ein. Beide Profile stützen sich auf einem Bodenbrett ab und können neben der vorbeschriebenen Verrastung mit Befestigungsschrauben durch das Bodenbrett hindurch befestigt werden.

Eine ähnliche Türschwelle ist aus DE-U-296 02 408 bekannt. Das Dämmprofil ist ein rechteckiges Hohlkammerprofil, das zwischen einander parallelen Schenkeln des Metallhohlprofils verrastet ist, die zur Rauminnenseite weisen. Diese Schenkel sind infolge ihrer metallischen wärmeleitenden Verbindung mit türaußenseitigen Abschnitten des Metallhohlprofils kalt, so daß hier in unerwünschter Weise Kondensation auftreten kann, weil die Schenkel mit feuchter warmer Raumluft in Kontakt kommen. Des weiteren ist es aus der DE-U-296 12 478 bekannt, ein Metallhohlprofil mit einem einwandigen Dämmprofil zu verkleiden, das eine vertikale Türanschlagwand hat und mit dem Metallhohlprofil verrastet ist, wobei die Schwelle am Boden festlegende Befestigungsmittel vorhanden sind. Der Türanschlagwand sind Rastmittel benachbart, die für eine Verrastung des einwandigen Dämmprofils am Metallhohlprofil dienen. In diesem Bereich ist daher kein Raum für die Ausbildung einer Hohlkammer. Obwohl das bekannte Dämmprofil türinnenseitig eine vollständige Abdeckung des Metallhohlprofils darstellt, ist die Wärmedämmung ungenügend, insbesondere wegen der im Bereich der Türanschlagwand gegebenen Einwandigkeit, die mit ungenügender Wärmedämmung einhergeht.

Aus der EP-A-0 851 087 ist eine Türschwelle mit einem Metallhohlprofil bekannt, das von einem eine Hohlkammer aufweisenden Dämmprofil türinnenseitig vollständig abgedeckt ist. Das Dämmprofil wird an seinen Stirnseiten mit Blendrahmenholmen verbunden an Verbindungsstellen, die von Verbindungsstellen des Dämmprofils mit dem Metallhohlprofil entfernt angeordnet sind. Je nach Ausführung der Türschwelle können sich dadurch Instabilitäten ergeben.

Demgegenüber liegt der Erfindung die Aufgabe zugrunde, eine Türschwelle mit den eingangs genannten Merkmalen unter Wahrung einer hinreichenden Wärmedämmung ohne Kondensationsgefahr im Bereich der Türanschlagwand so auszubilden, daß eine stabile Verbindung des Metallhohlprofils mit dem Dämmprofil erreicht wird.

Diese Aufgabe wird erfindungsgemäß gelöst durch eine Türschwelle, mit einem Metallhohlprofil, mit einem aus Kunststoff bestehenden, eine Hohlkammer aufweisenden Dämmprofil, das eine vertikale Türanschlagwand hat und mittels einer Verrastung mit dem Metallhohlprofil verbunden ist, das von der Hohlkammer des Dämmprofils oder zumindest von dessen Türanschlagwand türinnenseitig vollständig abgedeckt ist, wobei die Türschwelle Befestigungsmittel aufweist zum Festlegen am Boden, wobei die Verrastung des Dämmprofils mit dem Metallhohlprofil türaußenseitig von diesen Befestigungsmitteln angeordnet ist und die Befestigungsmittel nur durch das Dämmprofil geführt sind.

Für die Erfindung ist von Bedeutung, daß das Metallhohlprofil mittels der Hohlkammer des Dämmprofils von kondensationsgefährdenden Umgebungsbereichen der Türschwelle entfernt gehalten ist, ohne die Baueinheitlichkeit der Türschwelle aufzugeben. Infolge der guten Wärmedämmeigenschaften wird ausgeschlossen, daß an den der Türinnenseite am nächsten liegenden Bereichen des Metallhohlprofils Kondensation und damit Durchfeuchtung auftreten kann. Zugleich ist für die Erfindung von Bedeutung, daß eine Verbindung bzw. Verrastung der vertikalen Türanschlagwand ohne Kondensationsgefahr an Metallhohlprofilen erreicht wird, die das Dämmprofil umfassen müßten.

Die Verrastung wird weit zur Türaußenseite hin verlagert und von feuchter Rauminnenluft ferngehalten. Da die Türschwelle naturgemäß flach ist, werden die durch die Verlagerung der Verrastung bedingten Querschnittsprobleme bzw. der Querschnittsbedarf dadurch gelöst, daß die Verrastung des Dämmprofils mit dem Metallhohlprofil türaußenseitig angeordnet ist. Es wird ausgenutzt, daß die Befestigungsmittel über die Länge der Schwelle gesehen nur punktförmig vorhanden sind, und zwar in einer Weise, die die Verbindungsfestigkeit der Verrastung im übrigen nicht beeinträchtigt. Dabei sind die Befestigungsmittel durch das Dämmprofil geführt.

Darüber hinaus wird erreicht, daß die Verbindungs- bzw. Verrastungsstellen im Inneren der Türschwelle angeordnet sind, nämlich in einem solchen geschützten Bereich, der einer Beregnung von außen nicht zugänglich ist, weil sich das Metallhohlprofil unter Ausbildung einer Wasserkehle zum Beispiel bis unterhalb eines Auftritts der Schwelle erstrecken kann.

Die Türschwelle kann so ausgestaltet werden, daß das Metallhohlprofil und das Dämmprofil trittseitig eine Befestigungsnut bilden, und daß die die Verrastung bewirkende Verbindungsmittel zumindest teilweise zwischen der Befestigungsnut und dem Boden angeordnet sind. Die Befestigungsnut kann dazu dienen, Befestigungsmittel oder Teile von Befestigungsmitteln aufzunehmen, mit der die Türschwelle am Boden befestigt wird. Trotz des Vorhandenseins der Befestigungsmittel kann die Türschwelle im Sinne einer von der Türinnenseite entfernten Verrastung ausgebildet werden, wenn die Verrastungsmittel zumindest teilweise zwischen der Befestigungsnut und dem Boden angeordnet sind.

Eine zweckmäßige Ausgestaltung der Türschwelle kann dadurch erreicht werden, daß das Metallhohlprofil und das Dämmprofil eine Befestigungsnut seitlich begrenzen und jeweils Gegenrastmittel zum Eingriff von Rastmitteln einer die Befestigungsnut abdeckenden Trittplatte aufweisen. Eine die Befestigungsnut abdeckende Trittplatte ist im Sinne der Funktionstüchtigkeit der Türschwelle vorteilhaft und dient deren Ansehnlichkeit. Die Anordnung von Rastmitteln am Metallhohlprofil und Gegenrastmitteln am Dämmprofil beziehungsweise umgekehrt, dient einer einfachen Ausgestaltung des Querschnitts der Türschwelle, da keines der vorgenannten Bauteile so weit in den Bereich des anderen hineinerstreckt werden muß, daß die Verrastung der Trittplatte entweder nur vom Metallhohlprofil oder nur vom Dämmprofil geleistet werden müßte. Insbesondere kann dadurch erreicht werden, daß das Metallhohlprofil von der Türinnenseite entfernt gehalten wird, da das aus Kunststoff bestehende Dämmprofil zur Verrastung der Trittplatte herangezogen wird.

Im Hinblick auf die vertikale Belastbarkeit der Türschwelle, nämlich beim Betreten oder Befahren, wird die Türschwelle so ausgebildet, daß das Metallhohlprofil und das Dämmprofil jeweils auf dem Boden aufliegen und die Trittplatte mit einem ein Gegenrastmittel bildenden Stützsteg an einer Kante und mit der ein Gegenrastmittel bildenden Hohlkammer des Dämmprofils an der anderen Kante abgestützt ist. Infolgedessen ist das Gegenrastmittel des Metallhohlprofils und das Gegenrastmittel des Dämmprofils jeweils direkt am Boden abgestützt, so daß sich eine entsprechende Stabilität ergibt, nämlich eine Fixierung der Gegenrastmittel, die die Trittplatte sicher halten können, obwohl die Gegenrastmittel jeweils an unterschiedlichen Bauteilen befestigt sind, die selbst aneinander verrastet sind.

Eine vorteilhafte Ausgestaltung der Türschwelle liegt vor, wenn an die Hohlkammer des Dämmprofils eine sich unterhalb der Befestigungsnut erstreckende Stützkammer anschließt, an deren Kammerwänden Kupplungsmittel zur Verrastung des Dämmprofils mit Gegenkupplungsmitteln des Metallhohlprofils vorhanden sind. Die Stützkammer entfaltet ebenfalls Hohlkammerwirkung und ergänzt die Hohlkammer des Dämmprofils hinsichtlich der Wärmedämmwirkung. Sie dient außerdem der Stabilisierung des Dämmprofils, wie sich aus dessen Querschnittsbetrachtung ohne weiteres ergibt. Außerdem dient sie der Aufgabe, Kupplungsmittel zu tragen oder auszubilden, die der Verrastung des Dämmprofils mit dem Metallhohlprofil dienen.

Eine bevorzugte Ausbildung der Türschwelle ergibt sich dadurch, daß das Dämmprofil zwei horizontal vorspringende Kupplungsleisten aufweist, die im wesentlichen übereinander angeordnet und mit entsprechend horizontal vorspringenden Gegenkupplungsleisten des Metallhohlprofils verrastet sind. Die Kupplungsleisten und die Gegenkupplungsleisten können entsprechend unterschiedlichen Prinzipien ausgebildet und an spezielle Konstruktionswünsche zum Querschnitt der Türschwelle angepaßt werden.

Im vorbeschriebenen Sinne ist es vorteilhaft, die Türschwelle so auszubilden, daß eine obere Kupplungsleiste des Dämmprofils in eine obere Gegenkupplungsleiste des Metallhohlprofils einsteckbar ist, und daß das Dämmprofil um eine von den oberen Kupplungs- und Gegenkupplungsleisten gebildete Schwenkachse aus einer Schrägstellung zum Metallhohlprofil in eine damit fluchtende Horizontalstellung schwenkbar ist, in der untere Kupplungs- und Gegenkupplungsleisten eingerastet sind. Diese Ausgestaltung der Türschwelle dient insbesondere dem einfachen Zusammenbau des Dämmprofils mit dem Metallhohlprofil. Bei einem Zusammenbau durch Verschwenken kommen die einer flachen Türschwelle eigenen langen Hebelarme zur Geltung, mit denen vergleichsweise große Kräfte aufgebracht werden können, um feste Verrastungen zu erreichen. Außerdem wird auch optisch offenbar, nämlich durch die gestreckte horizontale Anordnung beider Profile, daß diese ihre bestimmungsgemäße Zusammenbaustellung erreicht haben.

Zur Verbesserung der Stabilität der beiden Profile kann die Türschwelle so ausgebildet werden, daß das Metallhohlprofil unterhalb einer eine obere Kupplungsleiste des Dämmprofils aufnehmenden Längskammer eine das Dämmprofil abstützende Anschlagwand hat, an der die untere Gegenkupplungsleiste ausgebildet ist. Mit der Anschlagwand wird die relative Endstellung beider Profile besser definiert. Außerdem dient die Anschlagwand der Stabilisierung nach dem Zusammenbau beider Profile. Die untere Gegenkupplungsleiste kann in einfacher Weise ausgebildet werden.

Der sichere Zusammenbau beider Profile kann dadurch verbessert werden, daß an der Anschlagwand eine hakenförmige Gegenkupplungsleiste ausgebildet ist, und daß die untere Kupplungsleiste des Dämmprofils einen in Raststellung schräg unter die Gegenkupplungsleiste greifenden Rasthaken aufweist. Die Schräganordnung der unteren Kupplungsleiste bzw. des Rasthakens dieser Leiste kann so gewählt werden, daß der Rasthaken in Richtung der Schwenkbewegung des Dämmprofils beim Zusammenbau beider Profile in die Rastverbindung einschwenkt. Die Verrastung läßt sich mit geringeren Kräften erreichen und ist sicherer gegen Lösen.

Für den Zusammenbau des Metallhohlprofils und des Dämmprofils ist es des weiteren von Vorteil, wenn von der Stützkammer des Dämmprofils ein horizontaler, zwischen die Gegenkupplungsleisten des Metallhohlprofils eingreifender Führungsvorsprung vorspringt. Der Führungsvorsprung sorgt unabhängig von der konstruktiven Ausgestaltung der Verrastungsmittel für eine relative Lagesicherung der zusammenzubauenden Profile, bis die Verrastung erfolgt ist. Auch danach kann der Führungsvorsprung einer Stabilisierung des Querschnitts dienen.

Die Türschwelle dient üblicherweise dem Anschlag eines Türflügels, der direkt oder mit einer Dichtungsleiste auf die vertikale Kammerwand der Hohlkammer des Dämmprofils drückt und die Kammerwand entsprechend schlagartig und/oder dauerhaft belastet. Um derartigen Belastungen besser Stand halten zu können, ohne die äußere Formgebung des Dämmprofils zu beeinflussen, wird die Türschwelle so ausgebildet, daß die Hohlkammer des Dämmprofils an ihrer vertikalen Türanschlagwand und/oder an einer vertikalen Innenwand kammerinnenseitige Versteifungsrippen aufweist.

Eine besonders steife Ausbildung des Dämmprofils im Bereich seiner Hohlkammer ergibt sich, wenn vertikale Wände der Hohlkammer des Dämmprofils von einem Stützhohlprofil miteinander verbunden sind. Das Stützhohlprofil kann in seiner Querschnittsgestaltung an die von der Hohlkammer aufzunehmende Belastung angepaßt werden, indem eine Querschnittsgestaltung vorgesehen ist, die beispielsweise Stoßbelastungen gerecht wird und zugleich mit dem Dämmprofil hergestellt werden kann, beispielsweise durch Extrudieren.

Ein Zusammenbau der Türschwelle läßt sich dadurch erreichen, daß das Dämmprofil eine unterhalb einer Befestigungsnut angeordnete Einsteckleiste hat, die in eine ebenfalls unterhalb der Befestigungsnut gelegene Aufnahmenut eingreift. Mit der Einsteckleiste und mit der Aufnahmenut kann der Zusammenbau der Türschwelle auf ein bloßes Zusammenstecken reduziert werden. Trotzdem wird der Zusammenhalt dieser beiden Bestandteile der Türschwelle nicht gefährdet, da der Einsteckbereich unterhalb der Befestigungsnut gelegen ist.

Die Türschwelle kann so ausgebildet werden, daß die Aufnahmenut von einer vertikal offenen U-Leiste des Metallprofils gebildet ist, in die die Einsteckleiste eingreift. Es ergibt sich die Möglichkeit eines vertikalen Zusammenbaus des Dämmprofils mit dem Metallhohlprofil. Das erleichtert einen Zusammenbau der Türschwelle dann, wenn das Metallhohlprofil von vornherein auf einer Bodenfläche aufliegt und dort beim Zusammenbau abgestützt werden kann.

Ein Zusammenhalt des Metallhohlprofils und des Dämmprofils wird dadurch gefördert, daß die Einsteckleiste eine Verrippung aufweist, die mit einer Gegenverrippung verrastet ist, wobei bedarfsweise ergänzende Rastmittel vorhanden sind.

Stabilisierend auf den Zusammenhalt der Türschwelle wirkt sich aus, wenn die U-Leiste und/oder ein Stützschenkel der Einsteckleiste auf dem Boden abstützbar ist/sind. Insbesondere wird eine zwangsläufige Abstützung der Türschwelle im Mittelbereich und auch im Einsteckbereich erreicht.

Die Erfindung wird anhand von in der Zeichnung dargestellten Ausführungsbeispielen erläutert. Es zeigt:
- Fig. 1: eine Querschnittsgestaltungen einer Türschwelle;
- Fig. 2a bis 2c: unterschiedliche Querschnittsdarstellungen des Zusammenbaus einer Türschwelle aus einem Metallhohlprofil, einem Dämmprofil und einer Trittplatte gemäß Fig. 1; und
- Fig. 3: eine weitere Querschnittsgestaltung einer Türschwelle.

Die in den Figuren dargestellten unterschiedlichen Türschwellen 10 haben jeweils ein Metallhohlprofil 11, ein aus Kunststoff bestehendes Dämmprofil 13 und eine Trittplatte 20, die vorzugsweise ebenfalls aus Kunststoff besteht. Sie sind zusammengebaut so ausgebildet, daß sich eine flache Türschwelle 10 ergibt, die gemäß Fig. 2c sowohl mit einer Türaußenseite 31 in wärmeleitender Verbindung steht, wie auch mit einer Türinnenseite 32. Die Trennung beider erfolgt mit einem Türflügel 33, dessen der Türschwelle 10 benachbarter Außenumriß bei geschlossenem Türflügel in Fig. 2c schematisch dargestellt wurde. Es ist ersichtlich, daß zwei Abdichtungsmöglichkeiten vorhanden sind, nämlich eine erste Abdichtungsstelle 34 im Bereich eines Flügelüberschlags 35 und eine zweite Abdichtungsstelle 36 im Bereich einer Stirnwand 37 des Türflügels 33, die zu der Trittplatte 20 parallel liegt. Beispielsweise kann in eine Nut 38 des Türflügels 33 eine Dichtungsleiste eingebaut werden, die an der Trittplatte 20 bei geschlossenem Türflügel 33 dichtend anliegt.

Das Metallhohlprofil 11 liegt auf einem Boden 15 auf und stützt sich daran ab, wenn es vertikal belastet wird. Ebenso liegt das Dämmprofil 13 auf dem Boden 15 auf und stützt sich daran bei vertikaler Belastung ab.

Aus den Figuren ist ersichtlich, daß das Metallhohlprofil 11 mit der Türaußenseite 31 in wärmeleitendem Kontakt steht und daher die dort herrschende, üblicherweise kältere Temperatur annimmt. Das Dämmprofil 13 ist im wesentlichen im vertikalen Projektionsbereich des Türflügels 33 angeordnet. Dabei ist es gegen einen Kontakt mit der Türaußenseite 31 von der Trittplatte 20 völlig abgeschirmt, wenn an der Trittplatte 20 abgedichtet wird, und steht mit der Türaußenseite 31 nur geringfügig in wärmeleitendem Kontakt, wenn ausschließlich im Bereich des Flügelüberschlags 35 abgedichtet wird. Wegen der erheblichen horizontalen Erstreckung des Dämmprofils 13 praktisch über die gesamte Dicke des Türflügels 33 und auch wegen seiner Abschirmung durch die aus schlecht wärmeleitendem Kusntstoff bestehende Trittplatte 20 führt die Wärmedämmwirkung des Dämmprofils 13 dazu, daß die Türschwelle 10 eine thermische Trennung der Türinnenseite 35 von der Türaußenseite 31 darstellt, wobei die vollständige Abdeckung des Metallhohlprofils 11 durch das Dämmprofil 13 in horizontaler Projektion eine Bildung von Kondensationsflüssigkeit im Bereich der Türschwelle 10 vollständig ausschließt.

Wesentlicher Bestandteil für eine gute Wärmedämmung ist eine Hohlkammer 12 des Dämmprofils 13, die gemäß den Figuren von einer vertikalen Türanschlagwand 14 und einer zu dieser mit Abstand parallelen vertikalen Innenwand 27 gebildet ist, welche durch kurze horizontale Querwände einstückig miteinander verbunden sind. Unter Zuhilfenahme der Fig. 2c ist vorstellbar, daß der Türflügel 33 bei heftigem Schließen zu einer linienförmigen beziehungswiese stellenweisen horizontalen Belastung der Türanschlagwand 14 führt. Diese Belastung wird durch eine in Fig. 2c nicht dargestellte Dichtungsleiste des Türüberschlags 35 verursacht, die auf die Türanschlagwand 14 drückt und diese in der Darstellungsebene nach links zu verformen sucht. Infolgedessen ist die Türanschlagwand 14 und auch die zu dieser parallele Innenwand 27 jeweils mit Innenrippen 28,29 versehen. Bei schlagartiger horizontaler und schräger oder vertikaler Belastung der Hohlkammer 12 gleitet eine horizontale Verstärkungsrippe 28 in eine zwischen zwei horizontale Versteifungsrippen 29 gebildete Aufnahmerille 39 und führt dadurch zu einer Stabilisierung der Hohlkammer 12.

Die vertikale Belastung der Hohlkammer 12 erfolgt insbesondere durch vertikale Belastungen der Trittplatte 20. Die Trittplatte 20 hat zwei auf gleicher vertikaler Ebene angeordnete Kanten 20',20'', von denen sich die eine Kante 20' auf einem Stützsteg 40 des Metallhohlprofils 11 abstützt, der eine Schwallkante bildet und zur Türinnenseite 32 hin auflaufendes Wasser entsprechend seiner Höhe abweist. Die andere Kante 20'' liegt auf der Hohlkammer 12 des Dämmprofils 13 auf. Dieses und der Stützsteg 40 sind praktisch gleich hoch, so daß eine auflageseitig praktisch ebene Trittplatte 20 eingesetzt werden kann.

An einer Unterseite 41 der Trittplatte 20 sind gemäß Fig. 2b Rastmittel 19 in Gestalt von trittplattenparallelen Leisten angebracht. Die Rastmittel 19 wirken mit auf ihre Formgebung abgestimmten Gegenrastmitteln 18 zusammen, die sich gemäß Fig. 2a zum einen am Metallhohlprofil 11 und zum anderen am Dämmprofil 13 befinden. Metallhohlprofilseitig ist das Rastmittel 19 eine winkelförmige Leiste mit einem teilkreisförmigem Querschnitt und greift in eine etwa halbkreisförmige, das Gegenrastmittel 18 bildende Nut ein. Dämmprofilseitig ist das Gegenrastmittel 19 ein vertikaler Steg mit Hakenleiste, die an einer das Gegenrastmittel 18 bildenden Hinterschnittkante des Dämmprofils 13 zu verhaken ist. Fig. 2b zeigt den Zusammenbau der Trittplatte 20 mit den Profilen 11, 13 dahingehend, daß zunächst das metallhohlprofilseitige Rastmittel 19 unter schräger Haltung der Trittplatte 20 formschlüssig in das metallhohlprofilseitige Gegenrastmittel 18 eingesteckt und dann die Trittplatte 20 so lange geschwenkt wird, bis das dämmprofilseitige Rastmittel 19 gemäß Fig. 2c mit dem Dämmprofil 13 verhakt ist.

Das Dämmprofil 13 beziehungsweise dessen Hohlkammer 12 und das Metallhohlprofil 11 beziehungsweise dessen Stützsteg 40 bilden eine Befestigungsnut 17 beziehungsweise deren vertikale Seitenwände aus. Die Befestigungsnut 17 ist vorhanden, um Teile von Befestigungsmitteln 16 aufzunehmen, mit denen die Türschwelle 10 befestigt wird. Diese Befestigungsmittel 16 sind üblicherweise Schrauben, deren Köpfe nach dem vollständigen Eindrehen der Befestigungsschrauben innerhalb der Befestigungsnut 17 untergebracht sind. Die Positionierung der Befestigungsschrauben ist in der Fig.1 durch eine strichpunktierte Linie 42 gekennzeichnet.

Unterhalb der Befestigungsnut 17 sind Verrastungsmittel vorhanden, die der Verrastung des Dämmprofils 13 mit dem Metallhohlprofil 11 dienen. Diese Verrastungsmittel sind unterschiedlich ausgestaltet. Sie sind jedoch alle Bestandteil einer Stützkammer 22 des Dämmprofils 13 oder sie sind separat und mit den Wänden dieser Stützkammer 22 einstückig. Die Stützkammer 22 hat zwei einander zumindest abschnittsweise parallele horizontale Wände 22',22'', die hohlkammerseitig von der Innenwand 27 miteinander verbunden sind und die metallhohlprofilseitig unterschiedlich ausgestaltet sind. Diese Ausgestaltung hängt mit der Ausgestaltung der Verrastungsmittel der Profile 11,13 zusammen. Allen Ausführungsformen ist gemeinsam, daß zwei horizontal vorspringende Kupplungsleisten 23',23'' vorhanden sind, die im wesentlichen übereinander angeordnet sind.

Gemäß Fig.1 springt von einer stirnseitigen Kammerwand 22''' der Kammer 22 ein halbringförmiger Haken vor und greift in eine entsprechend teilringförmige geschlitzte Längskammer 43 des Metallhohlprofils 11. Die teilringförmige Kupplungsleiste 23' ist mit einer hakenförmigen Gegenkupplungsleiste 24' des Metallhohlprofils 11 derart formschlüssig gekuppelt, daß ein horizontales Auseinanderziehen der Profile 11,13 unmöglich ist. Bodenseitig erfolgt eine Kupplung der Profile 11,13 mittels zweier hakenartig ausgebildeter Kupplungs- und Gegenkupplungsleisten 23'',24'', die derart widerhakenartig ausgebildet sind, daß sie den aus Fig. 2a,2b herleitbaren Zusammenbau der Profile 11,13 nicht behindern und nach dem Zusammenbau fest zusammenhalten. Dabei ist die untere Gegenkupplungsleiste 23'' mit einem Rasthaken 58 versehen, der in Raststellung schräg unter die Gegenkupplungsleiste 24'' greift und infolgedessen einerseits festsitzt, andererseits aber beim Zusammenschwenken der Profile 11,13 exakt in die Zusammenschwenkrichtung weist und so den Zusammenbau erleichtert. Die Türschwelle der Fig.1 zeichnet sich desweiteren dadurch aus, daß die Gegenkupplungsleiste 24'' hakenförmig ausgebildet ist und an einer Anschlagwand 44 angebracht ist, die sich unterhalb der Längskammer 43 befindet. Die Anschlagwand 44 stützt das Dämmprofil 13 horizontal ab und stabilisiert auch die hakenförmige Gegenkupplungsleiste 24''.

Beim Zusammenbau der Profile 11,13 wird das Profil 13 relativ zum Profil 11 schräg angeordnet, so daß zwischen beiden durch entsprechende Anlage ihrer Kupplungs- und Gegenkupplungsleisten 23',24' eine Schwenkachse 25 entsteht. Um diese Schwenkachse 25 wird das Profil 13 aus der in Fig.2a dargestellten Stellung im Uhrzeigersinn in die in Fig.2b dargestellte Stellung geschwenkt, wobei die Kupplungsleisten- und Gegenkupplungsgegenleisten 23'', 24'' verrasten. Die Verrastung wird insbesondere dadurch bewirkt, daß die untere Kupplungsleiste 23'' des aus Kunststoff bestehenden Dämmprofils 13 ausweicht.

Allen Ausführungen ist gemeinsam, daß die Verrastung der Profile 11,13 im Bereich der Befestigungsmittel 16 erfolgt. Die Befestigungsmittel 16, also beispielsweise Schrauben, werden von der Befestigungsnut 17 aus durch Kupplungs- und Gegenkupplungsleisten 23',24',23'' und 24'' hindurchgeschraubt. Ein solches Hindurchschrauben ist unschädlich, da die Verbindungsfestigkeit durch Leistenlängsabschnitte gewährleistet ist, die zwischen den von den Befestigungsschrauben gebildeten Befestigungsstellen ungestört in festem Rasteingriff sitzen. Im Fall der Fig.1 sind die Kupplungsund Gegenkupplungsleisten 23',24', 23" und 24" türaußenseitig vom Bereich der Befestigungsmittel 16 angeordnet. Dementsprechend ist es auch möglich, untere Kupplungs- und Gegenkupplungsleisten aus dem Bereich der Befestigungsmittel 16 zur Türaußenseite 31 hin zu verlagern.

Die vertikalen und horizontalen Belastungen der Hohlkammer 12 können auch dadurch abgefangen werden, daß die Hohlkammer 12 stabiler ausgebildet wird. Zu diesem Zweck ist in der Hohlkammer 12 des Dämmprofils 13 gemäß Fig.1 ein Stützhohlprofil 30 angeordnet. Dieses Stützhohlprofil 30 ist im wesentlichen quadratisch und seine Kanten bilden Bestandteile der Türanschlagwand 14 und der Innenwand 27. Die Diagonalanordnung des Stützhohlprofils 30 verbessert die horizontale und auch die vertikale Belastbarkeit der Hohlkammer 12.

Der Abstand des Metallhohlprofils 11 von der Türanschlagwand 14 wird durch geeignete Ausbildung des Dämmprofils 13 zu einer Wärmedämmstrecke im Sinne einer verbesserten Wärmedämmung genutzt und es kann verhindert werden, daß das Metallhohlprofil 11 mit feuchter Warmluft der Türinnenseite 32 in Berührung kommt.

In den Figuren ist dargestellt, daß die Hohlkammer 12 das Metallhohlprofil 11 in horizontaler Projektion vollkommen verdeckt. Dabei ist die Hohlkammer 12 etwa eben so hoch wie das Metallhochprofil 11 im Bereich seines Stützstegs 40. Es sind jedoch auch unterschiedliche Höhen möglich. In diesem Fall müssen Ausgleiche der Höhenunterschiede durch entsprechende konstruktive Gestaltungen der Trittplatte 20 erfolgen. Beispielsweise kann die Kante 20'' der Trittplatte 20 dicker sein, wenn die Hohlkammer 12 nicht ganz so hoch ist, wie der Steg 40, andererseits aber noch eine Abdichtung des Flügelüberschlags 35 am Dämmprofil 13 gewährleistet ist.

Alle Ausführungsformen zeigen einen erheblichen Abstand des Metallhohlprofils 11 von der Türanschlagwand 14. Dementsprechend wirksam ist die wärmemäßige Isolierung des Metallhohlprofils 11 von der Türinnenseite 32. In diesem Zusammenhang zeigen Fig.1,2c, daß die Hohlkammer 12 nicht notwendigerweise rechteckig sein muß. Sie ist trittplattenseitig abgeschrägt, so daß die Trittplatte 20 hier eine Auflastkante 45 haben kann, die auch rechteckig sein könnte, wenn statt der Abschrägung der Hohlkammer 12 eine vor der Türanschlagwand 14 endende rechteckige Ausnehmung vorhanden wäre. Dabei ist trotzdem eine sich über die gesamte Höhe des Dämmprofils 13 erstreckende Türanschlagwand 14 vorhanden, unabhängig von der Ausbildung der Trittplatte 20 und auch unabhängig von der Ausbildung des Metallhohlprofils 11, zu dessen horizontaler Abdeckung theoretisch auch eine Wandstärke der Türanschlagwand 14 ausreicht, wenn die Dämmanforderungen das zulassen.

Vorteilhaften Wirkungen treten auch bei einer Türschwelle mit einem Querschnitt gemäß Fig.3 ein. Bei dieser Ausführungsform ist die Einsteckleiste 46' vertikal angeordnet und greift vertikal von oben in eine oben offene U-Leiste 51 des Metallprofils 11 ein. Die Einsteckleiste 46' ist L-förmig profiliert und ihr langer L-Schenkel 55 stellt eine starre Verbindung mit dem türinnenseitigen Bereich des Dämmprofils 13 her. Aus Stabilitätsgründen ist der L-Schenkel 55 ebenfalls von einem Stützschenkel 53 unterstützt. Ist das Befestigungsmittel 16 eine Befestigungsschraube, so wird sie durch die Einsteckleiste 46' bzw. deren L-Schenkel 55 hindurch und auch durch den auf dem Boden 15 abstützbaren Schenkel der Stützschenkel 53 hindurch festgeschraubt. Die Stützschenkel 53 und die U-Leiste 51 springen gleich weit vor, so daß sich also auch die U-Leiste 51 auf dem Boden 15 abstützen läßt. Das ist bezüglich der Belastbarkeit des Dämmprofils 13 im Bereich der Rastverbindung zwischen der Einsteckleiste 46 und der U-Leiste 51 vorteilhaft, weil es einen festen Sitz garantiert. Vertikale Belastungen der Türschwelle 10 können nicht zu einem Lockern der Rastverbindung führen, auch wenn diese nicht durch die Befestigungsmittel 16 gesichert ist.

Bei der Ausführungsform der Fig.3 ist es vorteilhaft, daß die Einsteckleiste 46,46' eine in Fig.3 dargestellte Verrippung 56 aufweisen kann, die mit einer Gegenverrippung 57 verrastet ist. Bedarfsweise kann die Verrastung noch verstärkt werden. Fig.3 zeigt hierzu ergänzende Rastmittel 52, nämlich eine an der Rastleiste 46 befindliche Nase, die einen Rastvorsprung des Metallhohlprofils 11 untergreift.

In der Fig.3 ist das Dämmprofil 13 mit einer Hohlkammer 12 vergleichsweise geringen Volumens versehen. Der sich infolgedessen darunter bis zum Auflageniveau auf dem Boden 15 ergebende Abstand wird von einer nach unten offenen Kammer 12' eingenommen. Ein Abstützschenkel 54 begrenzt die unten offene Kammer 12' zum Metallprofil 11 hin und trägt damit zur Wärmedämmung bei. Außerdem kann die Kammer 12' benutzt werden, um darin Befestigungen vorzunehmen, beispielsweise mittels Raststegen von Abstützprofilen, die sich unterhalb der Türschwelle befinden, die also den Boden 15 bilden, vgl. Fig.1.

## Patentansprüche

1. Türschwelle (10), mit einem Metallhohlprofil (11), mit einem aus Kunststoff bestehenden, eine Hohlkammer (12) aufweisenden Dämmprofil (13), das eine vertikale Türanschlagwand (14) hat und mittels einer Verrastung mit dem Metallhohlprofil (11) verbunden ist, das von der Hohlkammer (12) des Dämmprofils (13) oder zumindest von dessen Türanschlagwand (14) türinnenseitig vollständig abgedeckt ist, wobei die Türschwelle (10) Befestigungsmittel (16) aufweist zum Festlegen am Boden (15), **dadurch gekennzeichnet, daß** die Verrastung des Dämmprofils (13) mit dem Metallhohlprofil (11) türaußenseitig von diesen Befestigungsmitteln (16) angeordnet ist und daß die Befestigungsmittel (16) nur durch das Dämmprofil (13) geführt sind.

2. Türschwelle (10) nach Anspruch 1, **dadurch gekennzeichnet, daß** das Metallhohlprofil (11) und das Dämmprofil (13) trittseitig eine Befestigungsnut (17) bilden, und daß die die Verrastung bewirkenden Verbindungsmittel zumindest teilweise zwischen der Befestigungsnut (17) und dem Boden (15) angeordnet sind.

3. Türschwelle (10) nach Anspruch 1 oder 2, **dadurch gekennzeichnet, daß** das Metallhohlprofil (11) und das Dämmprofil (13) eine Befestigungsnut (17) seitlich begrenzen und jeweils Gegenrastmittel (18) zum Eingriff von Rastmitteln (19) einer die Befestigungsnut (17) abdeckenden Trittplatte (20) aufweisen.

4. Türschwelle (10) nach Anspruch 3, **dadurch gekennzeichnet, daß** das Metallhohlprofil (11) und das Dämmprofil (13) jeweils auf dem Boden (15) aufliegen und die Trittplatte (20) mit einem ein Gegenrastmittel (18) bildenden Stützsteg (40) an einer Kante (20') und mit der ein Gegenrastmittel (18) bildenden Hohlkammer (12) des Dämmprofils (13) an der anderen Kante (20'') abgestützt ist.

5. Türschwelle (10) nach einem oder mehreren der Ansprüche 1 bis 4, **dadurch gekennzeichnet, daß** an die Hohlkammer (12) des Dämmprofils (13) eine sich unterhalb der Befestigungsnut (17) erstreckende Stützkammer (22) anschließt, an deren Kammerwänden (22',22'',22''') Kupplungsmittel zur Verrastung des Dämmprofils (13) mit Gegenkupplungsmitteln des Metallhohlprofils (11) vorhanden sind.

6. Türschwelle (10) nach einem oder mehreren der Ansprüche 1 bis 5, **dadurch gekennzeichnet, daß** das Dämmprofil (13) zwei horizontal vorspringende Kupplungsleisten (23', 23'') aufweist, die im wesentlichen übereinander angeordnet und mit entsprechend horizontal vorspringenden Gegenkupplungsleisten (24',24'') des Metallhohlprofils (11) verrastet sind.

7. Türschwelle (10) nach einem oder mehreren der Ansprüche 1 bis 6, **dadurch gekennzeichnet, daß** eine obere Kupplungsleiste (23') des Dämmprofils (13) in eine obere Gegenkupplungsleiste (24') des Metallhohlprofils (11) einsteckbar ist, und daß das Dämmprofil (13) um eine von den oberen Kupplungs- und Gegenkupplungsleisten (23', 24') gebildete Schwenkachse (25) aus einer Schrägstellung zum Metallhohlprofil (11) in eine damit fluchtende Horizontalstellung schwenkbar ist, in der untere Kupplungs- und Gegenkupplungsleisten (23'',24'') eingerastet sind.

8. Türschwelle (10) nach einem oder mehreren der Ansprüche 1 bis 7, **dadurch gekennzeichnet, daß** das Metallhohlprofil (11) unterhalb einer eine obere Kupplungsleiste (23') des Dämmprofils (13) aufnehmenden Längskammer (43) eine das Dämmprofil (13) abstützende Anschlagwand (44) hat, an der die untere Gegenkupplungsleiste (24'') ausgebildet ist.

9. Türschwelle (10) nach Anspruch 8, **dadurch gekennzeichnet, daß** an der Anschlagwand (44) eine hakenförmige Gegenkupplungsleiste (24'') ausgebildet ist, und daß die untere Kupplungsleiste (23'') des Dämmprofils (13) einen in Raststellung schräg unter die Gegenkupplungsleiste (24'') greifenden Rasthaken (58) aufweist.

10. Türschwelle (10) nach einem oder mehreren der Ansprüche 5 bis 9, **dadurch gekennzeichnet, daß** von der Stützkammer (22) des Dämmprofils (13) ein horizontaler, zwischen die Gegenkupplungsleisten (24', 24'') des Metallhohlprofils (11) eingreifender Führungsvorsprung (25,26) vorspringt.

11. Türschwelle (10) nach einem oder mehreren der Ansprüche 1 bis 10, **dadurch gekennzeichnet, daß** die Hohlkammer (12) des Dämmprofils (13) an ihrer vertikalen Türanschlagwand (14) und/oder an einer vertikalen Innenwand (27) kammerinnenseitige Versteifungsrippen (28,29) aufweist.

12. Türschwelle (10) nach einem oder mehreren der Ansprüche 1 bis 11, **dadurch gekennzeichnet, daß** vertikale Wände (14, 27) der Hohlkammer (12) des Dämmprofils (13) von einem Stützhohlprofil (30) miteinander verbunden sind.

13. Türschwelle (10) nach einem oder mehreren der Ansprüche 1 bis 12, **dadurch gekennzeichnet, daß** das Dämmprofil (13) eine unterhalb einer Befestigungsnut (17) angeordnete Einsteckleiste (46) hat, die in eine ebenfalls unterhalb der Befestigungsnut (17) gelegene Aufnahmenut (47) eingreift.

14. Türschwelle (10) nach Anspruch 13, **dadurch gekennzeichnet, daß** die Aufnahmenut (47) von einer vertikal offenen U-Leiste (51) des Metallprofils (11) gebildet ist, in die die Einsteckleiste (46') eingreift.

15. Türschwelle (10) nach Anspruch 13 oder 14, **dadurch gekennzeichnet, daß** die Einsteckleiste (46') eine Verrippung (56) aufweist, die mit einer Gegenverrippung (57) verrastet ist, wobei bedarfsweise ergänzende Rastmittel (52) vorhanden sind.

16. Türschwelle (10) nach einem oder mehreren der Ansprüche 13 bis 15, **dadurch gekennzeichnet, daß** die U-Leiste (51) und/oder ein Stützschenkel (53) der Einsteckleiste (46, 46') auf dem Boden (15) abstützbar ist/sind.

## Claims

1. Door sill (10) having a metal hollow section (11), having an insulating section (13) which consists of synthetic material, comprises a hollow chamber (12), has a vertical door stop wall (14) and is connected to the metal hollow section (11) by means of a lock, which metal hollow section is completely covered on the inner side of the door by the hollow chamber (12) of the insulating section (13) or at least by its door stop wall (14), wherein the door sill (10) comprises fixing means (16) for fixing to the floor (15), **characterised in that** the lock of the insulating section (13) is disposed with the metal hollow section (11) on the door outer side of these fixing means (16) and **in that** the fixing means (16) are only guided by the insulating section (13).

2. Door sill (10) as claimed in Claim 1, **characterised in that** the metal hollow section (11) and the insulating section (13) form a fixing groove (17) on the step side, and **in that** the connection means producing the lock are at least partly disposed between the fixing groove (17) and the floor (15).

3. Door sill (10) as claimed in Claim 1 or 2, **characterised in that** the metal hollow section (11) and the insulating section (13) laterally define a fixing groove (17) and each comprise counter catch means (18) for engagement of catch means (19) of a step plate (20) which covers the fixing groove (17).

4. Door sill (10) as claimed in Claim 3, **characterised in that** the metal hollow section (11) and the insulating section (13) are each supported on the floor (15) and the step plate (20) is supported on one edge (20') by means of a supporting web (40) forming a counter catch means (18) and said step plate is supported on the other edge (20") by means of the hollow chamber (12) of the insulating section (13) forming a counter catch means (18).

5. Door sill (10) as claimed in one or several of Claims 1 to 4, **characterised in that** a supporting chamber (22) extending beneath the fixing groove (17) adjoins the hollow chamber (12) of the insulating section (13), coupling means being provided on the chamber walls (22', 22", 22''') of the supporting chamber for locking the insulating section (13) with counter coupling means of the metal hollow section (11).

6. Door sill (10) as claimed in one or several of Claims 1 to 5, **characterised in that** the insulating section (13) comprises two horizontally projecting coupling strips (23', 23'') which are substantially disposed one above the other and which are locked with correspondingly horizontally projecting counter coupling strips (24', 24") of the metal hollow section (11).

7. Door sill (10) as claimed in one or several of Claims 1 to 6, **characterised in that** an upper coupling strip (23') of the insulating section (13) can be inserted into an upper counter coupling strip (24') of the metal hollow section (11), and **in that** the insulating section (13) can be pivoted about a pivot axis (25), which is formed from the upper coupling and counter coupling strips (23', 24'), from an inclined position with respect to the metal hollow section (11) into a horizontal position aligned therewith, in which the lower coupling and counter coupling strips (23", 24") are latched.

8. Door sill (10) as claimed in one or several of Claims 1 to 7, **characterised in that** beneath a longitudinal chamber (43) receiving an upper coupling strip (23') of the insulating section (13) the metal hollow section (11) has a stop wall (44) supporting the insulating section (13), the lower counter coupling strip (24") being formed on the stop wall.

9. Door sill (10) as claimed in Claim 8, **characterised in that** a hook-like counter coupling strip (24") is formed on the stop wall (44), and **in that** the lower coupling strip (23") of the insulating section (13) comprises a catch hook (58) which engages beneath the counter coupling strip (24") in an inclined manner in the catch position.

10. Door sill (10) as claimed in one or several of Claims 5 to 9, **characterised in that** a horizontal guide projection (25, 26) engaging between the counter coupling strips (24', 24") of the metal hollow section (11) projects from the supporting chamber (22) of the insulating section (13).

11. Door sill (10) as claimed in one or several of Claims 1 to 10, **characterised in that** the hollow chamber (12) of the insulating section (13) comprises stiffening ribs (28, 29) on the inner side of the chamber on its vertical door stop wall (14) and/or on a vertical inner wall (27).

12. Door sill (10) as claimed in one or several of Claims 1 to 11, **characterised in that** vertical walls (14, 27) of the hollow chamber (12) of the insulating section (13) are mutually connected by a supporting hollow section (30).

13. Door sill (10) as claimed in one or several of Claims 1 to 12, **characterised in that** the insulating section (13) has an insertion strip (46) which is disposed beneath a fixing groove (17) and engages into a receiving groove (47) which also lies beneath the fixing groove (17).

14. Door sill (10) as claimed in Claim 13, **characterised in that** the receiving groove (47) is formed from a vertically open U-strip (51) of the metal section (11), into which the insertion strip (46') engages.

15. Door sill (10) as claimed in Claim 13 or 14, **characterised in that** the insertion strip (46') comprises a ribbing arrangement (56) which is locked with a counter ribbing arrangement (57), wherein supplementary catch means (52) are provided if required.

16. Door sill (10) as claimed in one or several of Claims 13 to 15, **characterised in that** the U-strip (51) and/or a supporting limb (53) of the insertion strip (46, 46') can be supported on the floor (15).

## Revendications

1. Seuil de porte (10) comportant un profilé creux en métal (11) et un profilé isolant (13) en matière plastique qui comporte lui-même une chambre creuse (12) et une paroi de butée de porte verticale (14) et qui est relié à l'aide d'un enclenchement au profilé creux en métal (11), ce dernier étant couvert par la chambre creuse (12) du profilé isolant (13) ou au moins par ladite paroi de butée de porte (14) de celui-ci, du côté intérieur de la porte, étant précisé que le seuil de porte (10) comporte des moyens de fixation (16) pour la fixation au sol (15), **caractérisé en ce que** l'enclenchement du profilé isolant (13) avec le profilé creux en métal (11) est prévu sur le côté extérieur de la porte, par rapport à ces moyens de fixation (16), et **en ce que** les moyens de fixation (16) ne traversent que le profilé isolant (13).

2. Seuil de porte (10) selon la revendication 1, **caractérisé en ce que** le profilé creux en métal (11) et le profilé isolant (13) forment côté seuil une rainure de fixation (17), et **en ce que** les moyens de liaison qui provoquent l'enclenchement sont disposés au moins partiellement entre la rainure de fixation (17) et le sol (15).

3. Seuil de porte (10) selon la revendication 1 ou 2, **caractérisé en ce que** le profilé creux en métal (11) et le profilé isolant (13) délimitent latéralement une rainure de fixation (17) et comportent chacun des moyens d'enclenchement opposés (18) pour venir en prise avec des moyens d'enclenchement (19) d'une plaque de seuil (20) qui couvre ladite rainure de fixation (17).

4. Seuil de porte (10) selon la revendication 3, **caractérisé en ce que** le profilé creux en métal (11) et le profilé isolant (13) sont posés tous les deux sur le sol (15), et la plaque de seuil (20) est en appui au niveau d'un bord (20') grâce à une patte d'appui (40) qui forme un moyen d'enclenchement opposé (18), et au niveau de l'autre bord (20") grâce à la chambre creuse (12) du profilé isolant (13) qui forme un moyen d'enclenchement opposé (18).

5. Seuil de porte (10) selon l'une au moins des revendications 1 à 4, **caractérisé en ce qu'**il est prévu, faisant suite à la chambre creuse (12) du profilé isolant (13), une chambre de support (22) qui s'étend au-dessous de la rainure de fixation (17) et sur les parois (22', 22", 22''') de laquelle sont disposés des moyens d'accouplement pour relier par enclenchement le profilé isolant (13) à des moyens d'accouplement opposés du profilé creux en métal (11).

6. Seuil de porte (10) selon l'une au moins des revendications 1 à 5, **caractérisé en ce que** le profilé isolant (13) comporte deux rebords d'accouplement (23', 23") saillant horizontalement qui sont disposés sensiblement l'un au-dessus de l'autre et qui sont reliés par enclenchement à des rebords d'accouplement opposés (24', 24") du profilé creux en métal (11) qui font saillie horizontalement d'une manière correspondante.

7. Seuil de porte (10) selon l'une au moins des revendications 1 à 6, **caractérisé en ce qu'**un rebord d'accouplement supérieur (23') du profilé isolant (13) est apte à être emboîté dans un rebord d'accouplement opposé supérieur (24') du profilé creux en métal (11), et **en ce que** le profilé isolant (13) est apte à pivoter sur un axe de pivotement (25) défini par les rebords supérieurs d'accouplement et d'accouplement opposé (23', 24'), pour passer d'une position inclinée par rapport au profilé creux en métal (11) à une position horizontale dans l'alignement de celui-ci, dans laquelle des rebords inférieurs d'accouplement et d'accouplement opposé (23", 24") sont enclenchés.

8. Seuil de porte (10) selon l'une au moins des revendications 1 à 7, **caractérisé en ce que** le profilé creux en métal (11) comporte, au-dessous d'une chambre longitudinale (43) qui reçoit un rebord d'accouplement supérieur (23') du profilé isolant (13), une paroi de butée (44) qui supporte ce dernier et sur laquelle est formé le rebord d'accouplement opposé inférieur (24").

9. Seuil de porte (10) selon la revendication 8, **caractérisé en ce qu'**il est prévu sur la paroi de butée (44) un rebord d'accouplement opposé en forme de crochet (24") et **en ce que** le rebord d'accouplement inférieur (23'') du profilé isolant (13) comporte un crochet d'enclenchement (58) qui, en position enclenchée, vient en prise en biais sous le rebord d'accouplement opposé (24'').

10. Seuil de porte (10) selon l'une au moins des revendications 5 à 9, **caractérisé en ce qu'**une saillie de guidage horizontale (25, 26) qui vient en prise entre les rebords d'accouplement opposés (24', 24") du profilé creux en métal (11) dépasse de la chambre de support (22) du profilé isolant (13).

11. Seuil de porte (10) selon l'une au moins des revendications 1 à 10, **caractérisé en ce que** la chambre creuse (12) du profilé isolant (13) présente sur sa paroi de butée de porte verticale (14) et/ou sur une paroi intérieure verticale (27) des nervures de renforcement (28, 29) prévues sur le côté intérieur de la chambre.

12. Seuil de porte (10) selon l'une au moins des revendications 1 à 11, **caractérisé en ce que** des parois verticales (14, 27) de la chambre creuse (12) du profilé isolant (13) sont reliées entre elles par un profilé de support creux (30).

13. Seuil de porte (10) selon l'une au moins des revendications 1 à 12, **caractérisé en ce que** le profilé isolant (13) a un rebord d'emboîtement (46) qui est disposé au-dessous d'une rainure de fixation (17) et qui pénètre dans une rainure de réception (47) située elle aussi au-dessous de ladite rainure de fixation (17).

14. Seuil de porte (10) selon la revendication 13, **caractérisé en ce que** la rainure de réception (47) est définie par un bord en U (51), ouvert verticalement, du profilé en métal (11), dans lequel pénètre le rebord d'emboîtement (46').

15. Seuil de porte (10) selon la revendication 13 ou 14, **caractérisé en ce que** le rebord d'emboîtement (46') présente un nervurage (56) qui est relié par enclenchement à un nervurage opposé (57), des moyens d'enclenchement complémentaires (52) étant prévus au besoin.

16. Seuil de porte (10) selon l'une au moins des revendications 13 à 15, **caractérisé en ce que** le bord en U (51) et/ou une branche de support (53) du bord d'emboîtement (46, 46') sont aptes à s'appuyer sur le sol (15).
